# DEMANDE DE BREVET EUROPEEN

(11) **EP 4 768 818 A1**
(43) Date de publication de la demande: **01.07.2026**
(21) Numéro de dépôt: 25226761.2
(22) Date de dépôt: 23.12.2025
(51) Int. Cl.: F24H 9/00, F24H 9/12, F24D 5/02, F24B 5/02, F23J 13/00

(54) **DISPOSITIF D'ARRIVÉE D'AIR POUR UN APPAREIL DE CHAUFFAGE**

(30) Priorité: 24.12.2024 FR 2415261
(71) Demandeur: Cheminées Seguin Duteriez, 63310 Randan (FR)
(72) Inventeur: PRAS, Kévin, 03700 BRUGHEAS (FR)
(74) Mandataire: Lavoix

(57) **Abrégé**

La présente invention concerne un dispositif d'arrivée d'air (65) pour un appareil de chauffage (1) d'un local comprenant un conduit d'entrée d'air (70) configuré pour déboucher à l'extérieur du local, le conduit d'entrée d'air comprenant une paroi radiale (75) définissant un volume d'entrée (80), et une paroi axiale (85) s'étendant entre la paroi radiale et bouchant le volume d'entrée et un conduit d'air direct (95) configuré pour approvisionner en air un foyer, le conduit d'air direct traversant la paroi axiale et débouchant dans le conduit d'entrée d'air. La paroi axiale présente au moins une ouverture (90) configurée pour approvisionner en air le local. Un clapet (105) est monté autour du conduit d'air direct et est mobile, entre une position fermée, dans laquelle le clapet bouche l'au moins une ouverture, et une position ouverte, dans laquelle l'air peut circuler à travers l'au moins une ouverture.

## Description

La présente invention concerne un dispositif d'arrivée d'air pour un appareil de chauffage.

Les appareils de chauffage biomasse ont besoin d'un apport en air comburant plus ou moins important en fonction de leurs puissances. Cet air comburant peut être apporté à l'appareil de manière directe ou indirecte. L'air est apporté de manière directe lorsqu'il est apporté par un raccordement de l'appareil débouchant directement à l'extérieur du local à chauffer ou dans le vide sanitaire.

Il est notamment connu de US7665457B de prévoir un dispositif d'arrivée d'air comprenant une entrée d'air débouchant à l'extérieur du local et un conduit d'air direct connecté à l'entrée d'air et permettant d'alimenter en air le foyer. Le dispositif d'arrivée d'air comprend également un canal d'évacuation connectant l'extérieur et le foyer pour évacuer les gaz et les fumées générés par la combustion.

L'air est apporté de manière indirecte, par l'intermédiaire d'une grille débouchant à l'extérieur du local et d'une surface utile de l'appareil de chauffage préconisée par le fabricant. Plus précisément, l'air indirect est prélevé directement, par l'intermédiaire de la surface utile, dans l'air présent à l'intérieur du local, en raison d'une dépression générée à l'intérieur de l'appareil de chauffage par la combustion, ce qui nécessite le renouvèlement de l'air à l'intérieur du local avec de l'air extérieur par l'intermédiaire de la grille. L'arrivée d'air indirecte apporte de l'air frais et donc une sensation d'inconfort lors des périodes d'inactivité de l'appareil de chauffage. De plus, le bon fonctionnement de l'appareil de chauffage nécessite deux arrivées d'air différentes et donc deux piquages vers l'extérieur.

Il est également connu de WO 2014/032652 A1 d'utiliser un dispositif d'arrivée d'air comprenant deux conduits concentriques débouchant dans un même piquage et un système de bypass. Cependant, ce dispositif ne permet pas d'alimenter simultanément le foyer en air direct et le local en air indirect. En effet, le dispositif comprend un ensemble de clapets mobiles de sorte à autoriser exclusivement le passage d'air indirect vers le local ou le passage d'air direct dans le foyer. En d'autres termes, si l'appareil de chauffage n'est pas de type étanche, c'est-à-dire en capacité de prendre l'intégralité de l'air comburant en dehors du local via le dispositif de l'art antérieur, le dispositif de l'art antérieur ne permet pas d'alimenter à la fois le foyer et le local pour éviter une dépression dans le local lors de la combustion dans l'appareil de chauffage. Ainsi, ce dispositif ne permet pas un fonctionnement optimal de l'appareil de chauffage.

Le but de l'invention est alors de proposer un dispositif d'arrivée d'air permettant d'utiliser un seul piquage d'air sans dégrader les performances de l'appareil de chauffage et permettant de minimiser l'inconfort généré par l'arrivée d'air indirecte.

A cet effet, l'invention a pour objet un dispositif d'arrivée d'air pour un appareil de chauffage d'un local comprenant :
- un conduit d'entrée d'air centré autour d'un axe principal et configuré pour déboucher à l'extérieur du local, le conduit d'entrée d'air comprenant :
   ∘ une paroi radiale définissant un volume d'entrée, et
   ∘ une paroi axiale s'étendant entre la paroi radiale et bouchant le volume d'entrée,
- un conduit d'air direct configuré pour approvisionner en air un foyer de l'appareil de chauffage, le conduit d'air direct étant centré autour de l'axe principal et traversant la paroi axiale de sorte à déboucher dans le conduit d'entrée d'air,
le dispositif d'arrivée d'air dans lequel :
- la paroi axiale présente au moins une ouverture configurée pour approvisionner en air le local, et
un clapet est monté autour du conduit d'air direct et est mobile, entre une position fermée, dans laquelle le clapet bouche l'au moins une ouverture, et une position ouverte, dans laquelle l'air peut circuler à travers l'au moins une ouverture.

Grâce à l'invention, notamment grâce à l'au moins une ouverture à travers la paroi axiale, le dispositif d'arrivée d'air propose une arrivée d'air indirecte et une entrée d'air directe avec un seul piquage. En effet, l'air extérieur prélevé par l'intermédiaire du conduit d'entrée d'air peut s'écouler à l'intérieur du local par l'intermédiaire de l'au moins une ouverture et peut également s'écouler dans le foyer par l'intermédiaire du conduit d'air direct. De plus, la présence du clapet permet de boucher l'au moins une ouverture lors des périodes d'inactivité de l'appareil de chauffage et d'empêcher l'apport d'air frais dans le local générant une sensation d'inconfort.

Suivant d'autres aspects avantageux de l'invention, le dispositif d'arrivée d'air comprend une ou plusieurs des caractéristiques suivantes, prises isolément ou suivant toutes les combinaisons techniquement possibles :
- le clapet est mobile en translation, parallèlement à l'axe principal par rapport à la paroi axiale, entre la position fermée et la position ouverte,
- le dispositif d'arrivée d'air comprend au moins un élément de guidage en translation du clapet, entre ses positions fermée et ouverte, l'au moins un élément de guidage s'étendant parallèlement à l'axe principal,
- l'au moins un élément de guidage et le clapet présentent des formes complémentaires,
- un premier élément parmi l'au moins un élément de guidage et le clapet présente une gorge de guidage qui s'étend parallèlement à l'axe principal et un deuxième élément parmi l'au moins un élément de guidage et le clapet, le deuxième élément étant différent du premier élément, comprend une protubérance configurée pour être insérée dans la gorge de guidage,
- le clapet comprend au moins une patte de réglage qui s'étend parallèlement à l'axe principal en direction opposée à la paroi axiale, la patte de réglage étant configurée pour être manipulée par un utilisateur pour déplacer le clapet entre ses positions fermée et ouverte,
- le clapet est mobile en rotation autour de l'axe principal, entre la position fermée et la position ouverte, le clapet passant, de préférence, d'une position à l'autre par une rotation d'un quart de tour autour de l'axe principal,
- lequel le déplacement du clapet est réalisée automatiquement, en fonction d'une température du dispositif d'arrivée d'air,
- le dispositif d'arrivée d'air comprend un capteur de température et un actionneur électromécanique configuré pour déplacer le clapet en fonction d'une température mesurée par le capteur de température,
- le dispositif d'arrivée d'air comprend un organe de rappel configuré pour déplacer le clapet de sa position fermée vers sa position ouverte lorsque la température du dispositif d'arrivée d'air est supérieure à un premier seuil et déplacer le clapet de sa position ouverte vers sa position fermée lorsque la température du dispositif d'arrivée d'air est inférieure à un deuxième seuil,

L'invention concerne également un appareil de chauffage un local comprenant un foyer et un dispositif d'arrivée d'air tel que décrit précédemment, le dispositif d'arrivée d'air approvisionnant en air le foyer.

Suivant d'autres aspects avantageux de l'invention, l'appareil de chauffage comprend une ou plusieurs des caractéristiques suivantes, prises isolément ou suivant toutes les combinaisons techniquement possibles :
- le foyer comprend une chambre de combustion et un cendrier positionné sous la chambre de combustion, le conduit d'air direct débouchant dans le cendrier.

L'invention apparaîtra plus clairement à la lecture de la description qui va suivre, donnée uniquement à titre d'exemple non limitatif, et faite en référence aux dessins dans lesquels :
[Fig. 1] la figure 1 est une vue en perspective d'un appareil de chauffage selon un premier mode de réalisation ;
[Fig. 2] la figure 2 est une coupe dans le plan II de la figure 1 ;
[Fig. 3] la figure 3 est une vue en perspective d'un dispositif d'arrivée d'air de l'appareil de chauffage, un clapet du dispositif étant dans une position ouverte ;
[Fig. 4] la figure 4 est une vue en perspective selon un autre angle de vue du dispositif de la figure 3 ;
[Fig. 5] la figure 5 est une vue en perspective du dispositif de la figure 3, le clapet du dispositif étant dans une position fermée ;
[Fig. 6] la figure 6 est une vue en perspective d'un dispositif d'arrivée d'air d'un l'appareil de chauffage selon un deuxième mode de réalisation, un clapet du dispositif étant dans une position ouverte ;
[Fig. 7] la figure 7 est une vue en perspective du dispositif de la figure 6, le clapet du dispositif étant dans une position fermée ;
[Fig. 8] la figure 8 est une vue en perspective d'un dispositif d'arrivée d'air d'un l'appareil de chauffage selon un troisième mode de réalisation, un clapet du dispositif étant dans une position ouverte ;
[Fig. 9] la figure 9 est une vue en perspective selon un autre angle de vue du dispositif de la figure 8,
[Fig. 10] la figure 10 est une vue en perspective du dispositif de la figure 9, le clapet du dispositif étant dans une position fermée ;
[Fig. 11] la figure 11 est vue en perspective selon un autre angle de vue du dispositif de la figure 9.

Un appareil de chauffage 1 selon un premier mode de réalisation est représenté sur la figure 1. L'appareil de chauffage 1 est placé dans un local et est configuré pour chauffer ce local.

L'appareil de chauffage comprend un foyer 5. Le foyer comprend une chambre de combustion 10. La chambre de combustion 10 comprend une paroi latérale 15, une paroi de fond 20 et une paroi supérieure 25 délimitant ensemble un volume de combustion 30. Le volume de combustion 30 est configuré pour recevoir un combustible de sorte qu'une combustion soit réalisée dans le volume de combustion 30 pour chauffer le local. La paroi latérale 15 est escamotable. Elle est représentée sur la figure 1 dans sa position escamotée de sorte que l'utilisateur peut accéder à la chambre de combustion pour la nettoyer ou y mettre un combustible comme des bûches de bois. En position active, la paroi latérale 15 isole le foyer 5 de l'extérieur. La paroi latérale 15 passe de sa position escamotée à sa position active par une translation verticale dirigée vers le bas.

Le foyer 5 comprend également un cendrier 35 s'étendant depuis une grille 50 dans une direction opposée à la paroi supérieure 25 et définissant un volume de cendrier, non représenté. Le cendrier 35 est logé dans un logement de cendrier 40 ménagé dans la paroi de fond 20 et débouchant dans le volume de combustion 30 de sorte que le volume de cendrier débouche dans le volume de combustion 30 au travers de la paroi de fond 20. Le cendrier 35 est amovible par rapport au logement de cendrier 40 La grille 50 est amovible et configurée pour obturer partiellement le volume de cendrier. Lors de l'utilisation de l'appareil de chauffage 1, le comburant est positionné sur la grille 50 de sorte que des cendres générées par la combustion du comburant tombent dans le cendrier 35.

L'appareil de chauffage 1 comprend un système d'évacuation 55. Le système d'évacuation 55 comprend une buse d'évacuation 60. La buse d'évacuation 60 est fluidiquement connecté au volume de combustion 30 et est relié à un conduit d'évacuation, non représenté, débouchant à l'extérieur du local. Le système d'évacuation 55 comprend un avaloir, non représenté, connecté fluidiquement au conduit d'évacuation 60 et au volume de combustion 30. L'avaloir est configuré pour conduire les gaz et les fumées du volume de combustion 30 vers le conduit d'évacuation 60. Le système d'évacuation 55 est configuré pour évacuer les gaz et la fumée générés par la combustion à l'extérieur du local.

L'appareil de chauffage 1 comprend un dispositif d'arrivée d'air 65. Le dispositif d'arrivée d'air 65 comprend un conduit d'entrée d'air 70. Le conduit d'entrée d'air 70 a une forme allongée et centrée autour d'un axe principal X. Dans cet exemple, le conduit d'entrée d'air 70 est cylindrique. Plus précisément, le conduit d'entrée d'air 70 comprend une paroi radiale 75 définissant un volume d'entrée 80.

Le conduit d'entrée d'air 70 comprend également une paroi axiale 85. La paroi axiale 85 s'étend perpendiculairement à l'axe principal X depuis la paroi radiale 75 en direction de l'axe principal X. En d'autres termes, la paroi axiale 85 s'étend entre la paroi radiale 75 et bouche le volume d'entrée 80.

La paroi axiale 85 présente au moins une ouverture 90 configurée pour approvisionner en air le local. Plus précisément, l'au moins une ouverture 90 traverse de part en part la paroi axiale 85 connectant fluidiquement l'intérieur du local et le volume d'entrée 80. Dans cette exemple, la paroi axiale 85 présente quatre ouvertures 90. Les quatre ouvertures 90 sont identiques. Les ouvertures 90 sont centrées et régulièrement réparties autour de l'axe principal X. Les ouvertures 90 ont, dans cet exemple, une forme en arc de cercle.

Le dispositif d'arrivée d'air 65 comprend un conduit d'air direct 95, configuré pour approvisionner en air le foyer 5 de l'appareil de chauffage 1. Le conduit d'air direct 95 a une forme allongée et centrée autour de l'axe principal X. Dans cet exemple, le conduit d'air direct 95 a une forme cylindrique et définit un volume d'air direct 100. Le conduit d'air direct 95 traverse la paroi axiale 85 de sorte à déboucher dans le conduit d'entrée d'air 70. En d'autres termes, le volume d'air direct 100 et le volume d'entrée 80 sont fluidiquement connectés.

Les ouvertures 90 sont ménagées sur la paroi axiale 85 autour du conduit d'air direct 95, de sorte que les ouvertures 90 ne débouchent pas dans le volume d'air direct 100.

Le conduit d'entrée d'air 70 et le conduit d'air direct 95 sont, dans cet exemple, réalisés d'une seule et même pièce, par exemple par mécano-soudage.

Le dispositif d'arrivée d'air 65 comprend un clapet 105 qui comprend une paroi d'obturation 110. La paroi d'obturation 110 est plane et comprend une ouverture de montage 115. L'ouverture de montage 115 traverse de part en part la paroi d'obturation 110. L'ouverture de montage 115 présente une forme complémentaire à la forme du conduit d'air direct 95. Dans cet exemple, l'ouverture de montage 115 est circulaire.

Le clapet 105 est monté autour du conduit d'air direct 95, l'ouverture de montage 115 étant coaxiale à l'axe principal X et le conduit d'air direct 95 traversant l'ouverture de montage 115. Le clapet 105 est mobile en translation, parallèlement à l'axe principal X, par rapport à la paroi axiale 85, entre une position fermée et une position ouverte. Dans la position fermée, le clapet 105 bouche les ouvertures 90, en d'autres termes la paroi d'obturation 110 est plaquée contre la paroi axiale 85 comme représenté sur la figure 5. Le dispositif d'arrivée d'air 65 comprend des joints, non représentés, de sorte, que lorsque le clapet 105 est en position fermée, le contact entre la paroi axiale 85 et la paroi d'obturation 110 est étanche. En d'autres termes, lorsque le clapet 105 est en position fermée, le volume d'entrée 80 n'est pas connecté fluidiquement à l'intérieur du local. Dans la position ouverte, l'air peut circuler à travers les ouvertures 90. En d'autres termes, la paroi d'obturation 110 n'est pas plaquée contre la paroi axiale 85 comme représenté sur les figures 3 et 4.

Avantageusement, le clapet 105 comprend au moins une patte de réglage 120. Dans cet exemple, le clapet 105 comprend deux pattes de réglage 120 symétriques par rapport à l'axe principal X. Chacune des pattes de réglage 120 s'étend parallèlement à l'axe principal X depuis la paroi d'obturation 110 dans une direction opposée à la paroi axiale 85. Les pattes de réglage 120 sont configurées pour être manipulées par un utilisateur pour déplacer le clapet 105 entre ses positions fermée et ouverte. Le clapet 105 comprend, par exemple, une poignée 125 reliant les deux pattes de réglage 120 de manière à permettre à l'utilisateur de manipuler les pattes de réglage 120 de façon identiques, des déplacements des pattes de réglage 120 étant dépendants l'un de l'autre.

Avantageusement, le dispositif d'arrivée d'air 65 comprend au moins un élément de guidage 130. Dans cet exemple, le dispositif d'arrivée d'air 65 comprend deux éléments de guidage 130 symétriques par rapport à l'axe principal X. Chacun des éléments de guidage 130 s'étend parallèlement à l'axe principal X depuis la paroi axiale 85 en direction de la paroi d'obturation 110. Dans cet exemple, les éléments de guidage 130 sont monoblocs avec la paroi axiale 85. Les éléments de guidage 130 sont configurés pour guider en translation le clapet 105 entre les positions fermée et ouverte.

Avantageusement, les éléments de guidage 130 et le clapet 105 présentent des formes complémentaires de sorte à faciliter le guidage en translation du clapet 105.

Avantageusement, l'un des éléments parmi les éléments de guidage 130 et le clapet 105 présente une gorge de guidage 135. Dans cet exemple, chacun des éléments de guidage 130 comprend une gorge de guidage 135 qui s'étend parallèlement à l'axe principal X. Un deuxième élément, parmi les éléments de guidage 130 et le clapet 105, comprend au moins une protubérance 140. Le deuxième élément est différent du premier élément et, dans cet exemple, le deuxième élément est formé par le clapet 105 qui comprend quatre protubérances 140. Plus précisément, chacune des pattes de réglage 120 présente deux protubérances 145 qui s'étendent en saillie de la patte de réglage 120 respective dans une direction opposée à l'axe principal X. Chacune des protubérances 140 coopère, respectivement, avec une gorge de guidage 135. Plus précisément, chacune des protubérances 140 est, respectivement, insérée dans la gorge de guidage 135 de sorte à être déplacée dans la gorge de guidage 135 lors de la translation du clapet 105 entre les position ouverte et fermée.

Le dispositif d'arrivée d'air 65 comprend également un support 145. Le support 145 comprend une paroi de support 150. La paroi de support 150 est plane et comprend une ouverture de montage 155. L'ouverture de montage 155 traverse de part en part la paroi de support 150. L'ouverture de montage 155 présente une forme complémentaire à la forme du conduit d'air direct 95. Dans cet exemple, l'ouverture de montage 155 est circulaire.

Le support 145 est monté fixement autour du conduit d'air direct 95 par l'intermédiaire de la paroi de support 150, l'ouverture de montage 155 étant coaxiale à l'axe principal X et le conduit d'air direct 95 traversant l'ouverture de montage 155. La paroi de support 150 comprend deux fentes 152 configurées pour autoriser le passage des pattes de réglage 120 au travers de la paroi de support 150.

Le support 145 comprend deux pattes de support 160 qui s'étendent parallèlement à l'axe principal et qui sont configurées pour être, respectivement, attachées fixement aux pattes de réglage 120 de sorte à rigidifier les pattes de réglage 120 et empêcher une déformation des pattes de réglage 120 lors de la translation du clapet 105.

Le dispositif d'arrivée d'air 65 est positionné au niveau du cendrier 35. Plus précisément, la paroi de support 150 est en contact et fixée contre une paroi 47 du logement de cendrier 40. La paroi 47 comprend une ouverture 165 de sorte que le conduit d'air direct 95 débouche dans le cendrier 35. En d'autres termes, le logement de cendrier 40 est connecté fluidiquement au volume d'air direct 100. Les pattes de réglage 120 s'étendent également jusque dans le logement de cendrier 40. En d'autres termes, les pattes de guidage sont accessibles depuis le cendrier 35. L'appareil de chauffage 1 comprend un joint, non représenté, positionné entre la paroi de support 150 et la paroi 47 de sorte que la connexion fluidique entre le logement de cendrier 40 et le volume d'air direct 100 est étanche.

Lors de l'utilisation de l'appareil de chauffage 1, le dispositif d'arrivée d'air 65 permet d'apporter l'intégralité de l'air nécessaire à la combustion via un seul canal d'air et donc un seul piquage vers l'extérieur du local. En effet, le dispositif d'arrivée d'air 65 permet d'alimenter directement la combustion sous la grille 50 via le conduit d'air direct 95 débouchant dans le cendrier 35. Le dispositif d'arrivée d'air 65 permet également, lorsque le clapet 105 est en position ouverte, d'alimenter le local en air indirect pour renouveler l'air du local capté par l'appareil de chauffage 1 en raison de la dépression générée par la combustion. Plus précisément, lorsque le clapet 105 est en positon ouverte, l'air de l'extérieur circulant dans le canal d'air puis dans le conduit d'entrée d'air 70 approvisionne en air simultanément l'intérieur du local, par l'intermédiaire des ouvertures 90, et le foyer, par l'intermédiaire du conduit d'air direct 95. Ainsi, le dispositif d'arrivée d'air 65 autorise un fonctionnement optimal de l'appareil de chauffage 1 pourvu d'un seul raccordement vers l'extérieur du local et donc d'un seul perçage dans un mur ou dans le sol. Un autre avantage de l'invention est la possibilité de pouvoir fermer le clapet 105, en effet, lorsque l'appareil de chauffage 1 n'est pas utilisé, l'utilisateur déplace le clapet 105, grâce aux pattes de réglage 120 accessibles depuis le logement de cendrier 40, dans sa position fermée de sorte que l'air extérieur ne peut pas communiquer avec l'intérieur du local et créer des courants d'air froid indésirables.

Lorsque la clapet 105 est en position fermée, le foyer 5 est toujours alimenté en air extérieur par l'intermédiaire du conduit d'air direct 95. Ainsi, si l'utilisateur oublie de déplacer le clapet 105 de sa position fermée vers sa position ouverte avant d'utiliser l'appareil de chauffage 1, l'appareil de chauffage 1 fonctionne quand-même, bien qu'en mode dégradé, c'est-à-dire avec un apport en air inférieur aux besoins de fonctionnement.

Un diamètre d95 du conduit d'air direct 95, mesuré perpendiculairement à l'axe principal X, un diamètre d70 du conduit d'entrée d'air, mesuré perpendiculairement à l'axe principal X, sont dimensionnés pour chaque appareil de chauffage fonction de leur puissance, et leur consommation en air.

En variante, non représentée, les gorges de guidage 135 sont ménagées sur les pattes de réglage 120 et les protrusions 140, insérées dans les gorges de guidage 135, sont en saillie des éléments de guidage 130.

En variante non représentée, les sections du conduit d'entrée d'air 70 et du conduit d'air direct 95 sont de forme rectangulaire ou carré.

En variante non représentée, la translation du clapet 105 est réalisée automatiquement en fonction d'une température du dispositif d'arrivée d'air 65 ou/et d'une température des fumées générées lors de la combustion. En effet, la température du dispositif d'arrivée d'air et/ou la température des fumées varie en fonction de la puissance de la combustion. Ainsi la température du dispositif d'arrivée d'air 65 et/ou la température des fumées varie en fonction des besoins en air de l'appareil de chauffage 1. Avantageusement, le dispositif d'arrivée d'air 65 comprend un capteur de température et un actionneur électromécanique connecté au capteur de température et configuré pour déplacer le clapet 105 en fonction d'une température du dispositif d'arrivée d'air 65 et/ou d'une température des fumées mesurée par le capteur de température. L'appareil de chauffage 1 comprend également une sonde à oxygène configurée pour mesurer un taux d'oxygène dans l'appareil de chauffage 1. L'actionneur électromécanique est connecté à la sonde à oxygène et déplace, également, le clapet 105 en fonction du taux d'oxygène dans l'appareil de chauffage 1. En effet, la mesure d'un appauvrissement en oxygène signifie un manque d'air et la nécessité de déplacer le clapet 105 vers la position ouverte pour permettre l'approvisionnement du local en air indirect et augmenter l'approvisionnement en air. Ainsi la position du clapet 105 est optimisée en fonction des besoins de l'appareil de chauffage 1.

En variante non représentée, le dispositif d'arrivée d'air 65 comprend un organe de rappel configuré pour déplacer le clapet 105 de sa position fermée vers sa position ouverte lorsque la température du dispositif d'arrivée d'air est supérieure à un premier seuil et déplacer le clapet 105 de sa position ouverte vers sa position fermée lorsque la température du dispositif d'arrivée d'air est inférieure à un deuxième seuil. Ainsi, le clapet 105 est automatiquement déplacé en fonction des besoins en air de l'appareil de chauffage 1.

En variante non représentée, le dispositif d'arrivée d'air 65 comprend plusieurs conduits d'air direct distinct. Chacun des conduits d'air direct débouche dans le volume d'entrée. Ainsi, le dispositif d'arrivée d'air 65 permet d'approvisionner plusieurs circuits distincts d'air direct de l'appareil de chauffage 1.

En variante non représentée, le conduit d'air direct 95 est raccordé à un flexible et ne débouche plus directement dans le foyer 5. Le flexible connecte fluidiquement le conduit d'air direct 95 et le foyer. Cette variante est particulièrement intéressante dans le cas d'appareil de chauffage 1 encastré ou d'appareil de chauffage déjà installé auquel l'utilisateur souhaite ajouter un dispositif d'arrivée d'air telle que décrite précédemment.

Les figures 6 et 7 illustrent un appareil de chauffage 1001 selon un deuxième mode de réalisation de l'invention, l'appareil de chauffage 1001 étant identique à l'appareil de chauffage 1 du premier mode de réalisation à l'exception des caractéristiques décrites ci-dessous. Les signes de référence de l'appareil de chauffage 1001 correspondent à ceux de l'appareil de chauffage lorsque l'élément référencé est inchangé. Les signes de référence sont augmentés de 1000 lorsqu'ils désignent des éléments similaires mais modifiés dans l'appareil de chauffage. Si une référence est mentionnée dans la suite de la description sans être représentée sur les figures 6 et 7, ou représentée sur les figures 6 et 7 sans être mentionnée dans la description, elle se rapporte à l'élément portant la même référence dans le premier mode de réalisation.

Le conduit d'air direct 95 est décentré par rapport à l'axe principal X. La paroi axiale 1085 présente deux ouvertures 90 positionnés sous le conduit d'air direct 95. Le dispositif d'arrivée d'air 1065 permet de fournir une grande quantité d'air à l'intérieur du local.

La figures 8 à 11 illustrent un appareil de chauffage 2001 selon un troisième mode de réalisation de l'invention, l'appareil de chauffage 2001 étant identique à l'appareil de chauffage 1 du premier mode de réalisation à l'exception des caractéristiques décrites ci-dessous. Les signes de référence de l'appareil de chauffage 2001 correspondent à ceux de l'appareil de chauffage lorsque l'élément référencé est inchangé. Les signes de référence sont augmentés de 2000 lorsqu'ils désignent des éléments similaires mais modifiés dans l'appareil de chauffage. Si une référence est mentionnée dans la suite de la description sans être représentée sur les figures 8 à 11, ou représentée sur les figures 8 à 11 sans être mentionnée dans la description, elle se rapporte à l'élément portant la même référence dans le premier mode de réalisation.

La paroi axiale 2085 comprend deux ouvertures 90 diamétralement opposées.

Le clapet 2105 comprend une tige 2200 qui s'étend coaxiallement à l'axe principal X en direction de la paroi de support 150. Le clapet 2105 est mobile en rotation autour de l'axe principal X par rapport au conduit d'air direct 95 entre sa position fermée et sa position ouverte.

L'élément de guidage 2130 s'étend depuis la paroi de support 145 et bouche partiellement le volume d'air direct 100. L'élément de guidage 2130 comprend une ouverture circulaire 2205 traversée par la tige 2200 de sorte à maintenir en position la tige 2200 et guider la rotation du clapet 2105 autour de l'axe principal X.

La paroi d'obturation 2110 présente deux ouvertures 2210 identiques aux ouvertures 90. Les ouvertures 2210 sont ménagées dans la paroi d'obturation 2110 de sorte que les ouvertures 2210 peuvent être simultanément en regard d'une ouverture 90 respective.

Le clapet 2105 est dans sa position ouverte lorsque les ouvertures 2210 sont en regard des ouvertures 90 de sorte que le volume d'entrée d'air 80 communique fluidiquement avec l'intérieur du local. Le clapet 2105 est dans sa position fermée lorsque les ouvertures 2210 ne sont pas en regard des ouvertures 90, en d'autres termes, lorsque les ouvertures 90 sont en regard de la paroi d'obstruction 2110 bloquant la communication fluidique entre le volume d'entrée d'air 80 et l'intérieur du local. Avantageusement, le clapet 2105 passe de la position ouverte à la position fermée par une rotation d'un quart de tour autour de l'axe principal X.

Toute caractéristique décrite ci-avant pour un mode de réalisation ou une variante est applicable aux autres modes de réalisation et variantes décrits ci-avant, pour autant que cela est techniquement possible.

## Revendications

1. Dispositif d'arrivée d'air (65 ; 1065 ; 2065) pour un appareil de chauffage (1 ;1001 ; 2001) d'un local comprenant :
- un conduit d'entrée d'air (70 ; 1070) centré autour d'un axe principal (X) et configuré pour déboucher à l'extérieur du local, le conduit d'entrée d'air (70 ; 1070) comprenant :
∘ une paroi radiale (75) définissant un volume d'entrée (80), et
∘ une paroi axiale (85 ; 1085) s'étendant entre la paroi radiale (75) et bouchant le volume d'entrée (80),
- un conduit d'air direct (95) configuré pour approvisionner en air un foyer (5) de l'appareil de chauffage (1 ; 1001 ; 2001), le conduit d'air direct (95) étant centré autour de l'axe principal (X) et traversant la paroi axiale (85 ; 1085) de sorte à déboucher dans le conduit d'entrée d'air (70),
le dispositif d'arrivée d'air (65 ; 1065 ; 2065) étant **caractérisé en ce que** :
- la paroi axiale (85 ; 1085) présente au moins une ouverture (90) configurée pour approvisionner en air le local, et
- un clapet (105 ; 2105) est monté autour du conduit d'air direct (95) et est mobile, entre une position fermée, dans laquelle le clapet (105 ; 2105) bouche l'au moins une ouverture (90), et une position ouverte, dans laquelle l'air peut circuler à travers l'au moins une ouverture (90).

2. Dispositif d'arrivée d'air (65; 1065) selon la revendication 1, dans lequel le clapet (105) est mobile en translation, parallèlement à l'axe principal (X) par rapport à la paroi axiale (85), entre la position fermée et la position ouverte.

3. Dispositif d'arrivée d'air (65; 1065) selon la revendication 2, dans lequel le dispositif d'arrivée d'air (65 ; 1065) comprend au moins un élément de guidage (130) en translation du clapet (105), entre ses positions fermée et ouverte, l'au moins un élément de guidage (130) s'étendant parallèlement à l'axe principal (X).

4. Dispositif d'arrivée d'air (65; 1065) selon la revendication 3, dans lequel l'au moins un élément de guidage (130) et le clapet (105) présentent des formes complémentaires.

5. Dispositif d'arrivée d'air (65; 1065) selon la revendication 4, dans lequel un premier élément parmi l'au moins un élément de guidage (130) et le clapet (105) présente une gorge de guidage (135) qui s'étend parallèlement à l'axe principal (X) et un deuxième élément parmi l'au moins un élément de guidage (130) et le clapet (105), le deuxième élément étant différent du premier élément, comprend une protubérance (140) configurée pour être insérée dans la gorge de guidage (135).

6. Dispositif d'arrivée d'air (65; 1065) selon l'une quelconques des revendications précédentes, dans lequel le clapet (105) comprend au moins une patte de réglage (120) qui s'étend parallèlement à l'axe principal (X) en direction opposée à la paroi axiale (85 ; 1085), la patte de réglage (120) étant configurée pour être manipulée par un utilisateur pour déplacer le clapet (105) entre ses positions fermée et ouverte.

7. Dispositif d'arrivée d'air (2065) selon la revendication 1, dans lequel le clapet (2105) est mobile en rotation autour de l'axe principal (X), entre la position fermée et la position ouverte, le clapet (2105) passant, de préférence, d'une position à l'autre par une rotation d'un quart de tour autour de l'axe principal (X)

8. Dispositif d'arrivée d'air (65 ; 1065 ; 2065) selon l'une quelconque des revendications précédentes, dans lequel le déplacement du clapet (105 ; 2105) est réalisée automatiquement, en fonction d'une température du dispositif d'arrivée d'air (65 ; 1065 ; 2065).

9. Dispositif d'arrivée d'air (65 ; 1065; 2065) selon la revendication 8, dans lequel le dispositif d'arrivée d'air (65 ; 1065; 2065) comprend un capteur de température et un actionneur électromécanique configuré pour déplacer le clapet (105 ; 2105) en fonction d'une température mesurée par le capteur de température.

10. Dispositif d'arrivée d'air (65 ; 1065; 2065) selon la revendication 8, dans lequel le dispositif d'arrivée d'air (65 ; 1065; 2065) comprend un organe de rappel configuré pour déplacer le clapet (105 ; 2105) de sa position fermée vers sa position ouverte lorsque la température du dispositif d'arrivée d'air (65 ; 1065; 2065) est supérieure à un premier seuil et déplacer le clapet (105 ; 2105) de sa position ouverte vers sa position fermée lorsque la température du dispositif d'arrivée d'air (65 ; 1065; 2065) est inférieure à un deuxième seuil.

11. Appareil de chauffage (1 ; 1001 ; 2001) pour un local comprenant un foyer (5) et un dispositif d'arrivée d'air (65 ; 1065; 2065) selon l'une des revendications précédentes, le dispositif d'arrivée d'air (65 ; 1065; 2065) approvisionnant en air le foyer (5).

12. Appareil de chauffage (1 ; 1001 ; 2001) selon la revendication 11, dans lequel le foyer (5) comprend une chambre de combustion (10) et un cendrier (35) positionné sous la chambre de combustion (10), le conduit d'air direct (95) débouchant dans le cendrier (35).
